# FASCICULE DE BREVET EUROPEEN

(11) **EP 1 231 529 B1**
(45) Date de publication et mention de la délivrance du brevet: **14.06.2006**
(21) Numéro de dépôt: 02290301.7
(22) Date de dépôt: 07.02.2002
(51) Int. Cl.: G05F 1/565

(54) **Dispositif générateur d'une tension de référence précise**
Referenzspannungsgeneratoreinrichtung mit hoher Genauigkeit
Precise reference voltage generating device

(30) Priorité: 09.02.2001 FR 0101821
(43) Date de publication de la demande: 14.08.2002
(73) Titulaire: ATMEL NANTES SA, 44300 Nantes (FR)
(72) Inventeur: Messager, Philippe, 44000 Nantes (FR)
(74) Mandataire: Loisel, Bertrand

(56) Documents cités:
- EP-A- 0 971 280
- US-A- 6 046 577

## Description

La présente invention concerne un dispositif générateur d'une tension de référence précise, plus particulièrement destiné à produire, à partir d'un potentiel d'alimentation externe susceptible de varier entre une valeur minimale et une valeur maximale, une tension de sortie de référence précise qui est stable quels que soient la température de fonctionnement du générateur et la valeur du potentiel d'alimentation externe.

De tels dispositifs générateurs sont particulièrement adaptés pour fournir un potentiel de référence stable à un circuit électronique, tel que par exemple un convertisseur analogique numérique, de manière à rendre le fonctionnement de ce dernier plus stable et plus précis, tout en diminuant la consommation de ces générateurs.

Parmi ces dispositifs générateurs, l'invention concerne plus particulièrement ceux comprenant un circuit à semi-conducteur 1, plus communément désigné par circuit *"band-gap"* en langage anglo-saxon, ce type de circuit permettant d'engendrer une tension de référence, ci-après désigné circuit à semi-conducteurs 1, et au moins un circuit 2 multiplieur de tension monté en cascade avec ce circuit à semi-conducteurs, ce circuit multiplieur de tension étant destiné à fournir, à partir de la tension de référence délivrée par le circuit à semi-conducteurs, la tension de sortie de référence stable. Un tel dispositif générateur de l'art antérieur est représenté en figure 1a.

Habituellement, les circuits à semi-conducteurs de ce type nécessitent, avant toute utilisation, un réglage préalable de façon à ce que le potentiel de référence délivré par ce dernier soit aussi stable et précis que possible quelles que soient les éventuelles variations de la tension d'alimentation externe et de la température.

L'inconvénient de ce circuit 1 *"band-gap"* à semi-conducteurs réside dans le fait qu'un compromis doit systématiquement être trouvé entre l'obtention d'une précision en température et l'obtention d'une précision en tension d'alimentation. Plus précisément, le réglage de ce type de circuit à semi-conducteurs peut être effectué selon trois modalités, c'est-à-dire que :
■ soit ce circuit à semi-conducteurs est réglé de façon à ce que la tension de référence délivrée par ce dernier ne varie que, par exemple, de quelques mV dans toute la gamme de températures de fonctionnement, au détriment d'une variation de, par exemple, plusieurs dizaines de mV dans toute la gamme de la tension d'alimentation ;
■ soit ce circuit à semi-conducteurs est réglé de façon à obtenir un compromis entre la stabilité en température, la tension de référence délivrée par ce dernier et la tension d'alimentation externe variant de, par exemple, une dizaine de mV en tension et en température.

Il résulte d'un tel réglage une imprécision non négligeable de la tension de référence délivrée par ce circuit à semi-conducteurs 1, cette imprécision étant cependant répercutée par multiplication par le circuit multiplieur 2 sur la tension de sortie prédéterminée réputée précise, délivrée en sortie du dispositif générateur de tension.

En effet, ainsi que représenté en figure 1a, le circuit 2 multiplieur de tension comporte un amplificateur différentiel OPA recevant sur sa borne négative la tension de référence Vref comme tension de consigne et un circuit de réaction résistif R'₁, R'₂, R'3 avec une capacité de découplage C₂ comprenant un transistor de régulation Tr connecté entre la tension d'alimentation Vcc et le pont résistif ramenant pour partie la tension de sortie V_{OUT}, tension de référence réputée précise, sur la borne positive de l'amplificateur opérationnel OPA. L'électrode de grille du transistor de régulation Tr est reliée et commandée par la sortie de l'amplificateur différentiel OPA, le point de jonction entre le transistor de régulation Tr et le pont résistif constituant la borne de sortie délivrant la tension de référence réputée précise. Le transistor de régulation Tr joue le rôle d'une résistance commandée en tension et le circuit multiplieur 2 permet d'asservir la tension de sortie à une valeur supérieure à la tension de référence Vref, mais inférieure à la valeur de la tension d'alimentation Vcc, en fonction des valeurs relatives des résistances R'₁, R'₂ et R₃, la valeur de résistance du transistor Tr de régulation étant faible.
Toutefois, les variations de la tension d'alimentation, et de la tension de référence Vref, sont amplifiées en conséquence, ce qui nuit à la précision réelle de l'ensemble.

Par ailleurs ces générateurs de référence présentent une consommation importante surtout lorsque le potentiel d'alimentation externe Vcc est à sa valeur maximale.

US-A-6 046 577 décrit un régulateur de tension à faible tension de déchet.

La présente invention a notamment pour objet de remédier à ces inconvénients en améliorant la précision et la stabilité des dispositifs générateurs de référence précise, indépendamment de leur réglage relatif en tension d'alimentation externe, respectivement en température de fonctionnement, tout en bénéficiant d'une moindre consommation.

A cet effet, la présente invention propose un dispositif générateur d'une tension de référence précis selon la revendication 1.

Le circuit d'initialisation comporte un circuit générateur d'une impulsion de commande de durée déterminée, cette impulsion de commande, appliquée à l'électrode de grille du transistor de régulation commandant ce transistor de régulation à l'état totalement conducteur, pendant la durée d'initialisation. Ceci permet d'imposer sur la borne de sortie du dispositif générateur d'une tension de référence précise une tension égale à la tension d'établissement de la tension d'alimentation pendant la durée d'initialisation.

D'autres caractéristiques et avantages de l'invention apparaîtront au cours de la description suivante d'une de ses formes de réalisation, donnée à titre d'exemple non limitatif, en regard des dessins joints, dans lesquels, outre la figure 1a et la figure 1b relatives à l'art antérieur :
- la figure 2 est un schéma du dispositif selon la présente invention ;
- la figure 3 représente un mode de réalisation préférentiel du dispositif générateur d'une tension de référence précise, objet de la présente invention ;
- les figures 4a à 4j représentent l'évolution des tensions en des points de test significatifs du dispositif selon la présente invention.

En référence à la figure 2, le dispositif générateur d'une tension de référence précise, selon la présente invention, comprend un circuit à semi-conducteurs 1, de type "*band-gap*" qui est monté en cascade avec un circuit multiplieur de tension 2.

Le circuit à semi-conducteurs 1 est constitué par un circuit de type *"band-gap"* tel que représenté en figure 1b engendrant une de tension de référence Vref.

Un exemple d'un tel circuit à semi-conducteurs générateur d'une tension de référence est représenté schématiquement sur la figure 1b précitée lorsque ce circuit est alimenté par une tension d'alimentation Vcc. Ce dernier est réalisé sous la forme d'un circuit intégré. Il est largement utilisé dans la technique antérieure et fournit une tension de référence Vref relativement stable. Ce circuit est connu sous le nom de *"source de tension de référence à bandgap",* le mot *bandgap* étant un mot d'origine anglaise désignant l'énergie de passage des électrons de la bande de conduction à la bande de valence dans le semi-conducteur utilisé. Cette énergie dépend, de manière connue, de la température. Les sources de référence de ce type utilisent la dépendance de certains paramètres de circuit en fonction de cette énergie et donc de la température, pour réaliser, par des compensations appropriées, une tension de référence Vref approximativement stable.

Le circuit de la figure 1b comprend essentiellement deux transistors bipolaires T₁, T₂ montés en diode, trois résistances R₁, R₂, R₃, et un amplificateur opérationnel OPA.

L'amplificateur OPA, qui est alimenté par la tension d'alimentation externe Vcc, comprend une entrée inverseuse reliée au collecteur du transistor bipolaire T'₂, et une entrée non inverseuse reliée à la résistance R₁ qui est elle-même reliée au collecteur du transistor bipolaire T'₁. La résistance R₃, quant à elle, permet l'établissement du circuit lors d'une montée de la tension d'alimentation externe Vcc. La tension de référence Vref stable en fonction de la température et de la tension d'alimentation externe Vcc, est fournie en sortie S du circuit.

La stabilité de la tension de référence Vref repose en particulier sur un choix approprié des surfaces de jonction des deux transistors bipolaires T'₁, T'₂, et des valeurs de R₁ et R₂. $V ref = {V}_{b e 2} + 2 \times \frac{{R}_{2}}{{R}_{1}} ln ( \frac{{I}_{2}}{{I}_{1}} ) {V}_{T}$
où V_{be2} et V_{T} sont respectivement la tension base émetteur et la tension de seuil du transistor T'₂, et I₁ et I₂ les courants circulant respectivement dans les résistances R₁ et R₂, In désignant le logarithme népérien.

Dans l'exemple représenté, Vcc est susceptible de varier entre Vccₘᵢₙ = 2V et Vccₘₐₓ = 5,5V, R₁ = 22k, R₂ = 64,3k et R₃ = 100k . La valeur d'amplitude de la tension de référence Vref alors obtenue en sortie est de l'ordre de 1,25V.

Ce circuit à semi-conducteurs 1 est soumis, d'une manière analogue aux sources de tension de référence à *band-gap* de l'art antérieur, à un réglage préalable. Dans l'exemple représenté, le circuit à semi-conducteurs 1 est réglé de façon à ce que Vref varie de 2 mV en température et de 30 mV en tension.

En référence à nouveau à la figure 2, le circuit multiplieur de tension 2 comprend un amplificateur différentiel 20, constitué par un amplificateur opérationnel OP₁ qui est monté en multiplieur de tension, le circuit multiplieur de tension 2 fonctionnant en multiplieur et en régulateur de tension.

Cet amplificateur différentiel 20 a une entrée non inverseuse + qui est reliée directement à la sortie S du circuit à semi-conducteurs 1, une sortie S₁ qui délivre une tension de sortie prédéterminé V_{OUT}, constituant la tension de référence précise recherchée. Cette sortie S₁ est reliée par une liaison galvanique 3 à l'entrée d'alimentation IN du circuit à semi-conducteurs 1 engendrant la tension de référence Vref. Ainsi, le circuit à semi-conducteurs 1 se trouve, en régime permanent, alimenté par la tension de référence précise, ainsi qu'il sera décrit de manière plus détaillée dans la description. Une capacité C₁ permet de lisser la tension de référence Vref et une capacité C₃ permet de lisser la tension de sortie V_{OUT}.

En outre, ainsi qu'on pourra l'observer sur la figure 2, un circuit de réaction résistif est prévu, lequel comprend un transistor de régulation Tr connecté entre la tension d'alimentation Vcc et un pont résistif R'₁, R'₂, R'₃ ramenant, pour partie, la tension de référence précise, tension de sortie V_{OUT} délivrée par la borne de sortie S₁, sur la borne non-inverseuse + de l'amplificateur différentiel 20, amplificateur opérationnel OPA. L'électrode de grille du transistor de régulation Tr est reliée et commandée par la sortie de l'amplificateur différentiel 20. Le point de jonction entre le transistor de régulation Tr et le pont résistif constitue pour le dispositif générateur de tension de référence précise la borne de sortie S₁ délivrant la tension de référence précise V_{OUT}.

On comprend en particulier qu'en régime permanent, l'amplificateur différentiel 20 asservit la tension de sortie V_{OUT}, tension de référence précise, à une valeur supérieure à la valeur de tension de référence Vref délivrée par le circuit à semi-conducteurs 1, l'équilibre en régime permanent étant obtenu pour :${V}_{OUT} \times \frac{{{R}^{′}}_{2} + {{R}^{′}}_{3}}{{{R}^{′}}_{1} + {{R}^{′}}_{2} + {{R}^{′}}_{3}} - V ref = 0$

La tension de référence Vref constitue une valeur de consigne. Le transistor de régulation Tr joue le rôle d'une résistance ajustable commandée en tension par la sortie de l'amplificateur différentiel 20. Une capacité de découplage C₂ permet d'assurer la stabilité de l'asservissement par l'introduction d'une marge de phase convenable en régime transitoire.

Enfin, un circuit d'initialisation 4 est connecté à l'électrode de grille du transistor de régulation Tr. Ce circuit 4 permet en régime transitoire, à l'initialisation, lors de la mise sous tension à la tension d'alimentation Vcc du dispositif générateur de référence précise, objet de l'invention, de remplacer la tension de référence précise Vref, non encore établie par le circuit à semi-conducteurs 1 de type *"band-gap",* ce type de circuit présentant un seuil de fonctionnement de tension d'alimentation non négligeable, par la tension d'établissement de la tension d'alimentation Vcc.

Un tel mode opératoire permet, d'une part, en régime transitoire, à l'initialisation, d'alimenter le circuit à semi-conducteurs 1 à partir de la tension d'établissement de la tension d'alimentation Vcc, et, du fait du caractère croissant de cette tension d'alimentation, d'entraîner, selon un phénomène cumulatif, la montée corrélative de la tension de sortie V_{OUT} délivrée par le borne de sortie S₁ et donc celle de la tension d'alimentation du circuit à semi-conducteurs 1 du fait de la présence de la liaison galvanique 3. Ce mode opératoire permet, d'autre part, en régime permanent, de délivrer sur la borne de sortie S₁, la tension de référence précise recherchée, la tension de référence Vref ayant atteint sa valeur nominale, et d'alimenter le circuit à semi-conducteurs 1 à partir de la valeur nominale de la tension de référence Vref.

Dans l'exemple représenté en figure 2, Vref=1,25V, R'1=0,955MΩ, R'2=0,16MΩ et R'3=0,95MΩ. Par conséquent, V_{OUT}=2,32V.

L'amplificateur différentiel 20, qui est ainsi monté en cascade avec le circuit à semi-conducteurs 1 générateur de la tension de référence Vref et qui, de ce fait, reçoit comme tension de consigne la tension référence Vref, permet de délivrer une tension de sortie V_{OUT} régulée constituant la tension de référence précise recherchée quels que soient la température de fonctionnement et la tension d'alimentation externe Vcc. On conçoit en particulier qu'un réglage fin en température du circuit à semi-conducteurs 1 peut être choisi préférentiellement, puisque la régulation en tension en fonction de la tension d'alimentation est par ailleurs assurée par le circuit multiplieur et régulateur de tension 2.

Le montage en série du circuit à semi-conducteurs 1 et du circuit multiplieur de tension 2 permet de réaliser un dispositif générateur d'une tension de référence précise qui est particulièrement adapté pour être associé à une charge, telle qu'un circuit électronique, de type numérique ou analogique, nécessitant une référence de tension très stable pour une comparaison de conversion analogique numérique ADC par exemple et une stabilité de fonctionnement maîtrisée. Il en est ainsi, par exemple, des convertisseurs analogique numérique.

L'intérêt d'un tel montage réside en fait dans le rebouclage, par la liaison galvanique 3, du circuit multiplieur de tension 2 sur l'entrée d'alimentation du circuit à semi-conducteurs 1 générateur de la tension de référence Vref qui permet avantageusement de diminuer sensiblement le réglage de la précision en tension de ce dernier mais d'augmenter la précision de la plage de réglage en température. On peut obtenir une précision élevée de la tension de référence Vref du circuit à semi-conducteurs 1 et donc de la tension de sortie V_{OUT}. En effet, lorsque le circuit à semi-conducteurs 1 générateur de la tension de référence Vref et le circuit multiplieur 2 ont atteint chacun leur état stable, en régime permanent, le transistor de régulation Tr est réglé de façon à ce que la tension de sortie V_{OUT} soit réinjectée sur l'entrée d'alimentation IN du circuit à semi-conducteurs 1, lequel est alors alimenté à partir de la tension d'alimentation stable constituée par la tension de référence précise.

Différents modes de réalisation spécifiques du circuit d'initialisation 4 seront maintenant décrits.

Dans un premier mode de réalisation simplifié, le circuit 4 d'initialisation peut être formé par un générateur d'une impulsion de commande de durée déterminée. Dans ces conditions, l'impulsion de commande CP appliquée à l'électrode de grille du transistor de régulation Tr permet d'amener ce transistor à l'état totalement conducteur pendant la durée d'initialisation et d'imposer, ainsi, sur le borne de sortie S₁ du dispositif générateur de tension précise objet de l'invention, et sur la borne d'alimentation du circuit à semi-conducteurs 1 générateur de la tension de référence Vref, une tension sensiblement égale à la tension d'établissement de la tension d'alimentation.

Dans un mode d'exécution non limitatif, le générateur 4 peut être constitué par un circuit de type monostable à durée ajustable à partir d'une tension de commande VD. Le réglage de la durée de l'impulsion de commande CP peut être effectué expérimentalement pour un groupe de circuits donnés. Le générateur 4 est bien entendu alimenté par la tension d'alimentation Vcc, laquelle s'établit plus rapidement que la tension de référence Vref délivrée par le circuit à semi-conducteurs 1.

Dans un deuxième mode de réalisation préférentiel, le circuit 4 générateur d'une impulsion de commande de durée déterminée est constitué par un circuit de type bistable, synchronisé sur un instant de début et sur un instant de fin de la durée d'initialisation. Dans cette situation, la durée d'initialisation est définie par le début, respectivement la fin de l'établissement de la tension de référence Vref délivrée par le circuit à semi-conducteurs 1.

Un mode d'exécution spécifique du mode de réalisation préférentiel du circuit d'initialisation 4 est représenté en figure 3. Sur la figure précitée, les mêmes références représentent les mêmes éléments que dans le cadre de la figure 2.

En référence à la figure 3, le circuit de type bistable synchronisé comporte un premier et un deuxième circuit de détection de la présence simultanée d'une tension d'établissement de la tension de référence Vref, délivrée par le circuit à semi-conducteurs 1, respectivement de la tension de référence précise V_{OUT} présente sur la borne de sortie S₁. Le premier et le deuxième circuit de détection sont formés chacun par un transistor N-MOS T₂, T₃ connectés en cascade par l'intermédiaire d'une résistance R'₄ entre la tension d'alimentation Vcc et la tension de masse V_{GND}. La grille du transistor T₂, premier circuit de détection, est connectée en sortie S du circuit à semi-conducteurs 1 pour détecter la présence de la tension d'établissement de la tension de référence Vref. La grille du transistor T₃, deuxième circuit de détection, est connectée à un point représentatif de la tension de sortie V_{OUT} pour détecter la présence de la tension d'établissement de la tension de référence précise. Ce point représentatif peut, par exemple, être constitué par le point de liaison du pont résistif, le point de jonction entre R'₂ et R'₃ par exemple.

En outre, un circuit non linéaire de commutation NL est prévu. Ce circuit est formé par deux inverseurs en cascade INV₁ et INV₂. Le circuit non linéaire commande un transistor de commande d'initialisation TN₄, lequel est connecté entre la grille du transistor de régulation Tr et la tension de référence V_{GND}. L'électrode de grille du transistor de commande d'initialisation est directement connectée en sortie du deuxième inverseur INV₂ formant le circuit non linéaire NL. Le circuit non linéaire de commutation NL reçoit en entrée la tension détectée par le premier et le deuxième circuit de détection T₂, T₃, et permet de comparer cette tension détectée représentative d'une tension de référence, respectivement d'une tension de référence précise inférieure à une valeur de seuil. Cette valeur de seuil est représentative de la durée d'initialisation. Sur cette comparaison, le circuit non linéaire de commutation NL délivre une première tension de commande tant que la tension détectée est supérieure à la valeur de seuil et une deuxième tension de commande sinon, au transistor de commande d'initialisation T₄, lequel délivre en commutation l'impulsion de commande CP au transistor de régulation Tr.

Le fonctionnement de l'ensemble est alors le suivant :
- le circuit d'initialisation 4 ne fonctionne que pour 0 ≤ Vcc ≤ 2V, c'est-à-dire avant que le circuit à semi-conducteurs 1 ne fonctionne et ne délivre la tension de référence Vref.
- La tension de sortie V_{OUT}, constituant la tension de référence précise, est égale à Vcc tant que la tension délivrée par le circuit non linéaire de commutation NL à la grille du transistor TN4 de commande d'initialisation est à un niveau haut, le transistor étant totalement conducteur et imposant V_{OUT} = Vcc (établissement).

Le dispositif générateur d'une tension précise selon la présente invention fonctionne de la manière suivante.

Lors de la mise sous tension, le circuit à semi-conducteurs 1 générateur de la tension de référence Vref délivre en sortie un premier potentiel proche de 0V, Vref < 1V, et l'amplificateur différentiel 20 délivre en sortie un premier potentiel de sortie proche de 0V, V_{OUT} < 2V, les transistors T₂ et T₃ sont alors bloqués. L'entrée de l'inverseur INV₁ reçoit alors une tension de valeur égale à V_{CC} qui est fournie sur la source du transistor T₃ par R'₄. Cette tension est transmise par l'intermédiaire des deux inverseurs INV₁ et INV₂ constituant le circuit non linéaire de commutation NL sur la grille du transistor T₄ qui devient passant. La grille du transistor de régulation Tr est alors polarisée par la tension drain/source du transistor 4, laquelle présente un niveau bas, le transistor de régulation Tr devenant à son tour passant. Compte tenu du fait que cette tension drain/source présente un niveau bas et que la valeur de la tension drain/source du transistor de régulation Tr est égale à environ 0V, V_{drain} = V_{source} = Vcc, l'entrée d'alimentation IN du circuit à semi-conducteurs 1 est soumise à la tension d'établissement de la tension d'alimentation Vcc par la liaison galvanique 3.

Lorsque le circuit à semi-conducteurs 1 générateur de la tension de référence délivre en sortie une tension de référence ayant atteint Vref=1,2V qui représente son potentiel de référence minimum en fonctionnement, et que l'amplificateur différentiel 20 délivre en sortie une tension de sortie V_{OUT}>2V, les grilles correspondantes des transistors T₂ et T₃ sont respectivement polarisées par Vref et V_{OUT}, ces transistors devenant alors passants. L'entrée de l'inverseur INV₁ reçoit alors une tension de valeur nulle qui est fournie sur la source du transistor T₃. Cette tension est transmise par l'intermédiaire du circuit non linéaire de commutation NL sur la grille du transistor T₄ qui devient bloqué. La grille du transistor de régulation Tr est alors polarisée par la tension de sortie V_{SI1} délivrée par l'amplificateur différentiel 20, et le transistor de régulation Tr se comporte alors comme une résistance qui suit l'évolution de V_{SI1}. La tension de sortie constituant la tension de référence précise est maintenant délivrée à l'entrée d'alimentation IN du circuit à semi-conducteurs 1.

Lorsque, en régime permanent, le fonctionnement du circuit à semi-conducteurs 1 générateur de la tension de référence et de l'amplificateur différentiel 20 est stabilisé, c'est à dire que, dans l'exemple représenté, Vref = 1,25V et que V_{OUT} = 2,4V, l'entrée d'alimentation IN du circuit à semi-conducteurs 1, reliée à la sortie S₁ et au drain du transistor T₁, est soumise en permanence à la tension de référence précise à V_{OUT} = 2,4V, ceci indépendamment des variations de Vcc. Ce mode de fonctionnement implique une nette diminution de la consommation en courant du dispositif générateur d'une tension de référence précise, objet de la présente invention, par rapport à celle des dispositifs correspondants de l'art antérieur.

De plus, de manière particulièrement remarquable, compte tenu du fait que le dispositif selon l'invention fonctionne en régulation en boucle fermée, le circuit à semi-conducteurs 1 générateur de la tension de référence est intrinsèquement stable et précis en tension, sans qu'il soit nécessaire de procéder à un réglage spécifique en tension, ce qui permet alors de choisir un réglage précis en température, plutôt qu'en tension. Des mesures ont montré que la précision en tension du circuit à semi-conducteurs 1 générateur de la tension de référence était de l'ordre de 2mV. Une telle précision et une telle stabilité sont avantageusement répercutées sur la tension de sortie V_{OUT} délivrée en sortie OUT et constituant la tension de référence précise au sens de la présente invention.

Pour un circuit à semi-conducteurs 1 :
- les figures 4a et 4b représentent les valeurs de la tension de sortie V_{OUT} et de la tension de référence Vref en fonction de la tension d'alimentation externe Vcc, respectivement les valeurs de l'intensité du courant délivré par la tension d'alimentation Vcc et par la borne de sortie S₁ à une charge donnée, l'axe des ordonnées étant gradué en centaines de micro-ampères ;
- les figures 4c et 4d représentent les variations de la tension de référence Vref délivrée en sortie S en fonction de la température, respectivement de la tension d'alimentation Vcc, pour un réglage mixte ;
- les figures 4e et 4f représentent les variations de la tension de référence Vref délivrée en sortie S en fonction de la température, respectivement de la tension du circuit à semi-conducteurs 1 réglé seulement en température, la figure 4f montrant une forte variation de la tension d'alimentation.

Pour le dispositif objet de l'invention représenté en figure 3 :
- les figures 4g et 4h représentent, à des échelles de valeurs de tension différentes, les variations de la tension de sortie V_{OUT}, de la tension de référence Vref et de la tension appliquée sur la grille du transistor de régulation Tr lorsque, en référence aux figures 4e et 4f, le circuit à semi-conducteurs est réglé seulement en température ;
- les figures 4i et 4j représentent, à des échelles de valeurs de tension différentes, la tension de référence Vref délivrée par le circuit à semi-conducteurs 1, respectivement la tension de sortie V_{OUT}, tension de référence précise délivrée sur la borne S₁ en fonction de la valeur de la tension d'alimentation Vcc.

## Revendications

1. Dispositif générateur d'une tension de référence précise (Vₒᵤₜ) comprenant un circuit à semi-conducteurs (1) générateur d'une deuxième tension de référence (V_{ref}) et un circuit multiplieur de tension (2) alimentés à partir d'une tension d'alimentation (V_{cc}), ce circuit multiplieur de tension (2) comprenant au moins un amplificateur différentiel (20) recevant sur sa borne négative ladite deuxième tension de référence (V_{ref}) comme tension de consigne et un circuit de réaction résistif comprenant un transistor de régulation (Tr) connecté entre ladite tension d'alimentation (Vcc) et un pont résistif (C2, R'₁) ramenant, pour partie, la tension de référence précise (Vₒᵤₜ) sur la borne positive dudit amplificateur différentiel (20), l'électrode de grille dudit transistor de régulation (Tr) étant reliée et commandée par la sortie dudit amplificateur différentiel (20) et le point de jonction entre ledit transistor de régulation (20) et ledit pont résistif constituant pour ce dispositif générateur une borne de sortie (S₁) délivrant ladite tension de référence précise (Vₒᵤₜ), **caractérisé en ce qu'**il comprend en outre :
- une liaison galvanique reliant ladite borne de sortie (S₁) délivrant ladite tension de référence précise (Vₒᵤₜ) à l'entrée d'alimentation (In) dudit circuit à semi-conducteurs (1);
- un circuit d'initialisation (4) connecté à l'électrode de grille dudit transistor de régulation (Tr) et comportant des moyens de mise sous tension à la tension d'alimentation (Vcc) dudit dispositif générateur de tension de référence précise, en régime transitoire, à l'initialisation, pour remplacer ladite tension de référence préciser (Vₒᵤₜ) par la tension d'établissement de ladite tension d'alimentation, en alimentant, d'une part, en régime transitoire, à l'initialisation, ledit circuit à semi-conducteurs à partir de la tension d'établissement de ladite tension d'alimentation, et en délivrant, d'autre part, en régime permanent, sur ladite borne de sortie (S₁) dudit dispositif générateur ladite tension de référence précise (Vₒᵤₜ) pour alimenter ledit circuit à semi-conducteurs (1) à partir de cette tension de référence précise (Vₒᵤₜ).

2. Dispositif selon la revendication 1, **caractérisé en ce que** ledit circuit d'initialisation (4) comporte un circuit générateur d'une impulsion de commande de durée déterminée, ladite impulsion de commande appliquée à l'électrode de grille dudit transistor de régulation (Tr) commandant ledit transistor de régulation à l'état totalement conducteur, pendant la durée d'initialisation, ce qui permet d'imposer sur la borne de sortie (S₁) dudit dispositif une tension égale à ladite tension d'établissement de ladite tension d'alimentation.

3. Dispositif selon la revendication 2, **caractérisé en ce que** ledit circuit générateur d'une impulsion de commande de durée déterminée est constitué par un circuit de type bistable, synchronisé sur l'instant de début et sur l'instant de fin da ladite durée d'initialisation définie par le début respectivement la fin de l'établissement de ladite deuxième tension de référence (V_{ref}) délivrée par ledit circuit à semi-conducteurs (1).

4. Dispositif selon la revendication 3, **caractérisé en ce que** ledit circuit de type bistable synchronisé comprend :
- un premier et un deuxième circuit de détection de la présence simultanée d'une tension d'établissement de la tension de référence, respectivement de la tension de référence précise (Vₒᵤₜ) sur la borne de sortie (S₁), ces premier et deuxième circuits de détection étant connectés en cascade et permettant d'engendrer une tension détectée représentative de la deuxième tension de référence (V_{ref}), respectivement de la tension de référence précise (Vₒᵤₜ), inférieure à une valeur de seuil représentative de ladite durée de la période d'initialisation ;
- un circuit non linéaire de commutation recevant en entrée ladite tension détectée et permettant de comparer cette tension détectée à ladite valeur de seuil, ledit circuit non linéaire délivrant une première tension de commande tant que ladite tension détectée est supérieure à ladite valeur de seuil et une deuxième tension de commande sinon ;
- un transistor de commande d'initialisation dont l'électrode de grille connectée en sortie dudit circuit non linéaire est commandée en commutation par la première, respectivement la deuxième tension de commande délivrée par ledit circuit non linéaire de commutation, ledit transistor de commande d'initialisation étant connecté en parallèle entre l'électrode de grille dudit transistor de régulation et la tension de masse dudit dispositif, ce qui permet de commander la mise en conduction dudit transistor de commande d'initialisation lorsque ledit circuit non linéaire de commutation délivre la première tension de commande, la borne de sortie du dispositif délivrant, pendant la durée d'initialisation, la tension d'établissement de ladite tension d'alimentation par l'intermédiaire dudit transistor de régulation, rendu totalement conducteur, respectivement le blocage dudit transistor de commande d'initialisation lorsque ledit circuit non linéaire de commutation délivre la deuxième tension de commande, la borne de sortie dudit dispositif délivrant ladite tension de référence précise (Vₒᵤₜ) par l'intermédiaire dudit transistor de régulation, jouant le rôle d'une résistance commandée en tension par la sortie dudit amplificateur différentiel (20).

## Claims

1. Device generating a precise reference voltage (V_{OUT}) comprising a semiconductor circuit (1) generating a second reference voltage (Vref) and a voltage multiplier circuit (2) which are supplied from a supply voltage (Vcc), this voltage multiplier circuit (2) comprising at least one differential amplifier (20) receiving on its negative terminal said second reference voltage (Vref) as set-point voltage and a resistive feedback circuit comprising a regulating transistor (Tr) connected between said supply voltage (Vcc) and a resistive bridge (C₂,R'₁) restoring, in part, the precise reference voltage (V_{OUT}) on the positive terminal of said differential amplifier (20), the gate electrode of said regulating transistor (Tr) being linked and controlled by the output of said differential amplifier (20) and the junction point between said regulating transistor and said resistive bridge constituting for this generating device an output terminal (S₁) delivering said precise reference voltage (V_{OUT}),
wherein it furthermore comprises:
- a galvanic link linking said output terminal (S₁) delivering said precise reference voltage (V_{OUT}) to the supply input (IN) of said semiconductor circuit (1);
- an initialization circuit (4) connected to the gate electrode of said regulating transistor (Tr) and making it possible, under transient conditions, on initialization, by turning on at the supply voltage (Vcc) of said precise reference voltage generating device, to replace said precise reference voltage (V_{OUT}) with the build-up voltage of said supply voltage, thereby making it possible, on the one hand, under transient conditions, on initialization, to supply said semiconductor circuit from the build-up voltage of said supply voltage, and, on the other hand, under steady conditions, to deliver on said output terminal (S) of said generating device said precise reference voltage (V_{OUT}) and to supply said semiconductor circuit (1) from this precise reference voltage (V_{OUT}).

2. Device according to Claim 1, wherein said initialization circuit (4) includes a circuit generating a control pulse of specified duration, said control pulse applied to the gate electrode of said regulating transistor tripping said regulating transistor (Tr) into the fully on state, for the duration of initialization, thereby making it possible to impose on the output terminal (S₁) of said device a voltage equal to said build-up voltage of said supply voltage.

3. Device according to Claim 2, wherein said circuit generating a control pulse of specified duration consists of a circuit of bistable type, synchronized with the start instant and with the end instant of said duration of initialization defined by the start respectively the end of the build-up of said second reference voltage (Vref) delivered by said semiconductor circuit (1).

4. Device according to Claim 3, wherein said synchronized circuit of bistable type comprises:
- a first and a second circuit for detecting the simultaneous presence of a build-up voltage of the reference voltage, respectively of the precise reference voltage (V_{OUT}) on the output terminal (S₁), these first and second detection circuits being connected in cascade and making it possible to develop a detected voltage representative of the second reference voltage (Vref), respectively of the precise reference voltage (V_{OUT}), below a threshold value representative of said duration of the initialization period;
- a non-linear switching circuit receiving as input said detected voltage and making it possible to compare this detected voltage with said threshold value, said non-linear circuit delivering a first control voltage while said detected voltage is above said threshold value and a second control voltage otherwise;
- an initialization control transistor whose gate electrode connected at the output of said non-linear circuit is controlled in switching mode by the first, respectively the second control voltage delivered by said non-linear switching circuit, said initialization control transistor being connected in parallel between the gate electrode of said regulating transistor and the earth voltage of said device, thereby making it possible to turn on said initialization control transistor when said non-linear switching circuit delivers the first control voltage, the output terminal of the device delivering, for the duration of initialization, the build-up voltage of said supply voltage by way of said regulating transistor, rendered fully on, respectively the turning off of said initialization control transistor when said non-linear switching circuit delivers the second control voltage, the output terminal of said device delivering said precise reference voltage (V_{OUT}) by way of said regulating transistor, playing the role of a voltage-controlled resistor tripped by the output of said differential amplifier (20).

## Patentansprüche

1. Generatoreinrichtung einer Präzisionsreferenzspannung (Vout), die eine Halbleiterschaltung (1), die eine zweite Referenzspannung (Vref) generiert, und eine Spannungsvervielfachungsschaltung (2) umfasst, die von einer Versorgungsspannung (Vcc) aus gespeist werden, welche Spannungsvervielfachungsschaltung (2) mindestens einen Differenzial-Vervielfacher (20) umfasst, der an seinem negativen Pol die zweite Referenzspannung (Vref) als Sollspannung aufnimmt, sowie einen resistiven Rückkopplungskreis, der einen Regeltransistor (Tr) umfasst, der zwischen die Versorgungsspannung (Vcc) und eine Widerstandsbrücke aus ohmschen Widerständen (C2, R'1) geschaltet ist, der die Präzisionsreferenzspannung (Vout) teilweise zum positiven Pol des Differenzial-Vervielfachers (20) zurückleitet, wobei die Steuerelektrode des Regeltransistors (Tr) an den Ausgang des Differenzial-Vervielfachers (20) gelegt ist und von diesem gesteuert wird und der Verbindungspunkt zwischen dem Regeltransistor (20) und der Widerstandsbrücke für diese Generatoreinrichtung eine Ausgangsklemme (S₁) darstellt, welche die Präzisionsreferenzspannung (Vout) liefert, **dadurch gekennzeichnet, dass** sie ferner umfasst:
- eine galvanische Verbindung, die die Ausgangsklemme (S₁), die die Präzisionsreferenzspannung (Vout) liefert, an den Speiseeingang (IN) der Halbleiterschaltung (1) legt;
- eine Initialisierungsschaltung (4), die an die Steuerelektrode des Regeltransistors (Tr) gelegt ist und Mittel zum Unterspannungsetzen der Generatoreinrichtung einer Präzisionsreferenzspannung bei der Initialisierung im Übergangsbetrieb auf Versorgungsspannung (Vcc) umfasst, um die besagte Präzisionsreferenzspannung (Vout) durch die Spannung zu ersetzen, mit der die Versorgungsspannung aufgebaut wird, wobei einerseits bei der Initialisierung im Übergangsbetrieb die Halbleiterschaltung von der Spannung aus gespeist wird, mit der die Versorgungsspannung aufgebaut wird, und andererseits im Dauerbetrieb die Ausgangsklemme (S) der Generatoreinrichtung mit der Präzisionsreferenzspannung (Vout) gespeist wird, um die Halbleiterschaltung (1) von dieser Präzisionsreferenzspannung (Vout) aus zu speisen.

2. Vorrichtung nach Anspruch 1, **dadurch gekennzeichnet, dass** die Initialisierungsschaltung (4) eine Schaltung zur Erzeugung eines Steuerimpulses bestimmter Dauer umfasst, wobei der an die Steuerelektrode des Regeltransistors (Tr) angelegte Steuerimpuls den Regeltransistor in einen vollkommen leitenden Zustand während der Dauer der Initialisierung steuert, wodurch an die Ausgangsklemme (S1) der Einrichtung eine Spannung angelegt werden kann, die gleich der Spannung ist, mit der die Versorgungsspannung aufgebaut wird.

3. Vorrichtung nach Anspruch 2, **dadurch gekennzeichnet, dass** die Schaltung zum Erzeugen eines Steuerimpulses bestimmter Länge von einer Schaltung der bistabilen Art gebildet wird, der auf den Anfangszeitpunkt und den Beendigungszeitpunkt der Initialisierungszeit abgestimmt wird, die von dem Anfang bzw. Ende des Aufbaus der zweiten Referenzspannung (Vref) bestimmt wird, die von der Halbleiterschaltung (1) geliefert wird.

4. Vorrichtung nach Anspruch 3, **dadurch gekennzeichnet, dass** die synchronisierte Schaltung der bistabilen Art umfasst:
- eine erste und eine zweite Schaltung zur Ermittlung des gleichzeitigen Vorhandenseins einer Spannung zum Aufbau der Referenzspannung bzw. der Präzisionsreferenzspannung (Vout) an der Ausgangsklemme (S₁), wobei diese erste und zweite Ermittlungsschaltung in Kaskade geschaltet sind und die Erzeugung einer ermittelten Spannung erlauben, die für die zweite Referenzspannung (Vref) bzw. die Präzisionsreferenzspannung (Vout) steht, die unter einem Schwellenwert liegt, der die Dauer der Initialisierungszeit wiedergibt;
- eine nicht-lineare Umsteuerungsschaltung, die am Eingang die ermittelte Spannung aufnimmt und einen Vergleich dieser ermittelten Spannung mit dem Schwellenwert erlaubt, welche nicht-lineare Schaltung eine erste Steuerspannung liefert, solange die ermittelte Spannung über dem Schwellenwert liegt, und ansonsten eine zweite Steuerspannung liefert;
- einen Initialisierungssteuerungstransistor, dessen an den Ausgang der nicht-linearen Schaltung angelegte Steuerelektrode durch die erste bzw. zweite Steuerspannung umgesteuert wird, die von der nicht-linearen Umsteuerungsschaltung geliefert wird, wobei der Initialisierungssteuerungstransistor parallel zwischen die Steuerelektrode des Regeltransistors und die Massespannung der Einrichtung geschaltet ist, wodurch der Initialisierungssteuerungstransistor so gesteuert werden kann, dass er leitend wird, wenn die nicht-lineare Umsteuerungsschaltung die erste Steuerspannung liefert, wobei die Ausgangsklemme der Einrichtung während der Initialisierungszeit die Spannung zum Aufbau der Versorgungsspannung mittels des vollkommen leitend gemachten Regeltransistors liefert, bzw. dass der Initialisierungssteuerungstransistor blockiert wird, wenn die nicht-lineare Umsteuerungsschaltung die zweite Steuerungsspannung liefert, wobei die Ausgangsklemme der Einrichtung die Präzisionsreferenzspannung (Vout) mittels des Regeltransistors liefert, der die Funktion eines Widerstands hat, dessen Spannung durch den Ausgang des Differenzial-Vervielfachers (20) gesteuert wird.
